# EUROPÄISCHE PATENTSCHRIFT

(11) **EP 0 204 981 B1**
(45) Veröffentlichungstag und Bekanntmachung des Hinweises auf die Patenterteilung: **02.11.1989**
(21) Anmeldenummer: 86106496.2
(22) Anmeldetag: 13.05.1986
(51) Int. Cl.: F02D 17/04

(54) **Verfahren zum sicheren Betrieb einer Brennkraftmaschine**
Method for the safe operation of an internal-combustion engine
Procédé pour le fonctionnement sûr d'un moteur à combustion interne

(30) Priorität: 08.06.1985 DE 3520660
(43) Veröffentlichungstag der Anmeldung: 17.12.1986
(73) Patentinhaber: ROBERT BOSCH GMBH, 70442 Stuttgart (DE)
(72) Erfinder: Bräuninger, Jürgen, Dr. rer. nat. Dipl.-Math., D-7000 Stuttgart 31 (DE)

(56) Entgegenhaltungen:
- A.T.Z. AUTOMOBILTECHNISCHE ZEITSCHRIFT, Band 85, Nr. 9, September 1983, Seiten 539-548, Schwäbisch Gmünd, DE; A. MISCHKE et al.: "Elektronische Dieselregelung EDR für Nutzfahrzeuge"

## Beschreibung

### Stand der Technik

Die Erfindung betrifft ein Betriebsverfahren unter Benutzung zweier Elektrokraftstoffpumpen, die eine Einspritzpumpe einer selbstzündenden Brennkraftmaschine versorgen. Ein solches Betriebsverfahren einer selbstzündenden Brennkraftmaschine ist aus der ATZ, Band 85, Nr. 9, September 1983, Seite 539 bis 548 bekannt. Dort wird ein Betriebsverfahren einer selbstzündenden Brennkraftmaschine beschrieben, wobei die Regelweg-Istwerte und die Regelweg-Sollwerte bestimmt werden. Die Einspritzpumpe wird mittels zweier Elektrokraftstoffpumpen mit Kraftstoff versorgt. Bei Auftreten einer Notsituation werden beide Kraftstoffpumpen umgepolt, dadurch wird der in dem Einspritzsystem verbleibende Kraftstoff abgesaugt.

Unserer Erfindung liegt die Aufgabe zugrunde, bei einer Diesel-Brennkraftmaschine die Kraftstoffzuführung zum Kraftstoffdosiersystem so zu gestalten, daß einerseits ein sicherer Normalbetrieb gewährleistet ist und andererseits in Not-oder Fehlersituationen umgehend reagiert, beispielsweise die Brennkraftmaschine stillgesetzt werden kann. Unter Normalbetrieb wird der Betriebszustand verstanden, der nach Erreichen der Leerlaufdrehzahl eintritt, wobei weder eine Notnoch eine Fehlersituation vorliegt.

### Vorteile der Erfindung

Die Erfindung löst diese Aufgabe mit den kennzeichnenden Merkmalen des Hauptanspruchs und hat den Vorteil, daß für den Normalbetrieb durch das Vorhandensein von zwei Elektrokraftstoffpumpen (EKP) eine erhebliche Sicherheitsredundanz gegeben ist, andererseits durch die Überwachung peripherer Betriebszustände, nämlich insbesondere Drehzahl der Brennkraftmaschine, Stellung des Fahrpedals, Regelweg-Sollwert mit Regelweg-Istwert (bei Dieselmotor mit einspritzmengenbestimmender Regelstange) bzw. Lastistwert mit Lastsollwert bei sonstigen Brennkraftmaschinen und deren Verarbeitung entweder in einer separaten Auswerte- und Steuereinrichtung für den Betrieb der Elektrokraftstoffpumpen oder in Verbindung mit einer ohnehin vorhandenen logischen Rechenschaltung (auch Rechner oder Mikroprozessor) sichergestellt ist, daß bei zu einer Notsituation führenden Betriebszuständen umgehend und so reagiert wird, daß die Brennkraftmaschine wegen Kraftstoffmangel zum Stillstand kommt.

Vorteilhaft ist ferner, daß, da die Laufzeiten auf die beiden vorgesehenen Elektrokraftstoffpumpen im wesentlichen gleichmäßig verteilt sind, trotz in diesem Falle geringfügig erhöhten Aufwands im Endeffekt dieser durch entsprechend verdoppelte Laufzeiten wieder ausgeglichen wird, wobei in einer Notsituation durch das Umpolen beider Elektrokraftstoffpumpen ein wesentlich schnelleres Absaugen noch vorhandenen Kraftstoffs im Bereich des Kraftstoffdosiersystems oder der Einspritzpumpe bei Dieselmotoren und damit eine schnellere Stillsetzung der Brennkraftmaschine erfolgen kann.

Dabei ist durch eine sinnreiche Ansteuerungsverteilung auch sichergestellt, daß bei einem bei der jeweils arbeitenden Elektrokraftstoffpumpe auftretenden Defekt auf die zweite Elektrokraftstoffpumpe automatisch umgeschaltet wird, da in diesem Falle - die Defekterkennung kann durch Vergleich Regelweg-Sollwert mit Regelweg-Istwert erfolgen - beide Elektrokraftstoffpumpen auf Fördern geschaltet werden.

Weitere Vorteile und zweckmäßige Ausgestaltungen der Erfindung ergeben sich in Verbindung mit den Unteransprüchen aus der nachfolgenden Beschreibung von Ausführungsbeispielen.

### Zeichnung

Ein Ausführungsbeispiel der Erfindung ist in der Zeichnung dargestellt, die in der Zuordnung der jeweiligen Komponenten und der Beschriftung gleichzeitig ein Flußdiagramm des Ansteuerungsablaufs für die Elektrokraftstoffpumpen darstellt.

### Beschreibung der Ausführungsbeispiele

. Der Grundgedanke vorliegender Erfindung besteht darin, dem Kraftstoffdosier- oder Zufuhrsystem einer Brennkraftmaschine zwei den benötigten Kraftstoff aus dem Kraftstofftank fördernde Elektrokraftstoffpumpen EKP1 und EKP2 zuzuordnen und den Betrieb der beiden Elektrokraftstoffpumpen unter Beobachtung peripherer Betriebsbedingungen der Brennkraftmaschine von einer zentralen Steuereinrichtung zu steuern.

Es ist zunächst darauf hinzuweisen, daß die folgenden Ausführungen sich speziell mit dem Betrieb einer Dieselbrennkraftmaschine befassen, vorzugsweise in Verbindung mit einer elektronischen Dieselregelung (EDC), die den elektrischen Stellwerken die erforderlichen Stellsignale für den Betrieb der Einspritzpumpe EP zuführt. Ferner dient zur Ansteuerung der beiden vorgesehenen Elektrokraftstoffpumpen eine Steuereinrichtung, die bestimmte Steuersignale je nach Betriebszuständen erstellt und für den Betrieb der Elektrokraftstoffpumpen EKP1 und EKP2 vorgibt - es versteht sich, daß diese Steuereinrichtung auch ganz oder teilweise durch ein Programm oder einen Programmteil einer übergeordneten zentralen Steuereinrichtung für den Betrieb der Brennkraftmaschine und des Kraftfahrzeugs reali-, siert sein kann, wobei diese Steuereinrichtung dann ein Rechner, ein Mikroprozessor (pP) o. dgl. ist.

Die beiden Elektrokraftstoffpumpen EKP1 und EKP2 versorgen, um bei dem angenommenen Beispiel zu bleiben, eine mit einer elektronischen Dieselregelung EDC betriebene Einspritzpumpe EP.

Die Ansteuerung der beiden Elektrokraftstoffpumpen EKP1 und EKP2 erfolgt dann nach dem im folgenden angegebenen Schema von der zugeordneten Steuereinrichtung.
1. Nach Einschalten der Zündung erfolgt die Ansteuerung durch das EKP-Steuergerät so, daß entsprechend Block I der Zeichnung, beide Elektrokraftstoffpumpen EKP1 und EKP2 Kraftstoff fördern (Startbedingung).
2. Auf Abschalten der beiden EKP1 und EKP2 entsprechend Block II wird dann unter der Bedingung erkannt, daß
   a) die Drehzahl im wesentlichen bei Null verbleibt (Drehz. < 10 min-¹) und wenn
   b) für eine vorgegebene Zeit ΔT die gültige Fahrpedalstellung Null ist (FFG = LL).
3. Wird umgekehrt die Drehzahl größer als eine vorgegebene Mindestdrehzahl oder wird die gültige Fahrpedalstellung größer als Null (FFG ≠ LL) dann wird wieder auf Fördern beider Elektrokraftstoffpumpen EKP1 und EKP2 umgeschaltet.
4. Übersteigt, vom Funktionsblock I ausgehend - beide EKP1 und EKP2 fördern -, die Drehzahl die Leerlaufdrehzahl (n - n_{LL}), dann wird zufallsabhängig eine der beiden EKP1 oder 2 abgeschaltet und die andere fördert weiter (Block III).
5. Wird ausgehend von dieser Ansteuerposition auf Drehzahl-Ausfall erkannt oder geht die Drehzahl auf Null (Drehz. < 10 min⁻¹); dann wird wieder auf Fördern durch beide EKP1 und 2 geschaltet (Block I), wobei der weitere Ablauf dann so wie nach dem Einschalten der Zündung bei der Startbedingung ist.
6. Es ist eine Fehler- oder Notsituationserkennungsbedingung vorgesehen, die dann auf Fehler erkennt, wenn die Regeldifferenz des Stellreglers größer als eine in einem geeigneten Speicher (Datenfile) abgelegte Grenze wird und diese Überschreitung der Regeldifferenz für einen vorgegebenen Zeitraum AT1 länger andauert als ein ebenfalls gespeicherter Zeitgrenzwert ΔT1_{grenz} dies zuläßt.
   Eine solche Überschreitung der Regeldifferenz kann sich ausdrücken durch die Bedingung, daß der Regelweg-Istwert kleiner als der Regelweg-Sollwert ist, wobei der Regeldifferenz-Grenzwert, wenn man auf die Verstellung der Regelstange abstellt, eine Längenangabe ist und beispielsweise 1 mm betragen kann (RWist < RWsoll - 1 mm). In diesem Fall, der auch für einen möglichen Ausfall des Regelweg-Gebers gilt, wird auf die Ansteuerbedingung « beide EKP1 und 2 Fördern » umgeschaltet (Block IV der Zeichnung). In diesem Zusammenhang gilt ferner, daß :
   a) auf Fehler nicht erkannt wird, wenn zwar die obengenannten Bedingungen erfüllt sind, jedoch die Regeldifferenz positiv ist, also der Sollwert kleiner als der Istwert ist (Sollwert < Istwert). Schließlich wird
   b) auf Fehler dann nicht erkannt, wenn eine vorherige Notsituation oder Notfunktion « Absaugen durch beide EKP » bestanden hat und nach dem Absaugbefehl eine vorgegebene (gespeicherte) Sperrzeit ΔTsperr noch nicht vergangen ist.
7. Das Merkmal 6a) (keine Fehlererkennung bei Sollwert < Istwert) wird deshalb nicht als ein das Fördern beider EKP1 und 2 veranlassender Fehler erkannt, weil dies ein Notsituations-Erkennungsmerkmal ist, welches im übrigen darin besteht, daß eine Notsituation immer dann erkannt wird (Übergang auf Block V), wenn
   a) der Regelweg-Istwert größer als der Regelweg-Sollwert, und zwar um eine vorgegebene Grenze und gleichzeitig die lstdrehzahl größer als ein vorgegebener Wert ist und diese Bedingungen länger als ein vorgegebener Zeitgrenzwert andauern. Geht man in diesem Zusammenhang zum besseren Verständnis von numerischen, die Erfindung jedoch hierauf nicht einschränkenden Werten aus, dann ist eine Notsituation beispielsweise dann gegeben, wenn : RWist > RWsoll + 1 mm und Drehzahl > 1 000 min⁻¹, beides länger als ΔTgrenz 200 ms.
   b) Ferner ergibt sich eine Notsituation bei Erkennung auf Überdrehzahl, wenn also die Istdrehzahl eine vorgegebene Drehzahlgrenze für die jeweilige Brennkraftmaschine überschritten hat, und zwar für einen vorgegebenen Zeitgrenzwert, in numerischen Zahlenangaben also beispielsweise : Drehzahl > 2 700 min-¹ bei länger als ΔTgrenz 20 ms.
   In allen Fällen der Notsituationserkennung, die von den Blöcken III und IV ausgehen kann, werden die beiden EKP1 und 2 so angesteuert, daß sie Kraftstoff absaugen, beispielsweise also aus dem Saugraum der Einspritzpumpe EP Kraftstoff absaugen ; die auf Absaugen gerichtete Ansteuerung kann durch Umpolen der elektrischen Anschlüsse der EKP1 und 2 erfolgen.
8. Aus der Absaugeposition kann auf normalen Betrieb des Blocks 111 zurückgekehrt werden unter der Bedingung, daß der Regelweg-Istwert kleiner oder gleich dem Regelweg-Sollwert ist (RW ist s RW soll) und die Drehzahl kleiner als ein vorgegebener unterer Drehzahlgrenzwert ist, beispielsweise Drehz. < 2 600 min^{-1.}
9. Ein Übergang aus der Absaugeposition zum Abschalteblock II, also zu der Bedingung, daß die beiden Elektrokraftstoffpumpen EKP1 und EKP2 abgeschaltet werden, ergibt sich, wenn nach dem Absaugen (und Ablauf einer vorgegebenen Zeitdauer) die Drehzahl auf Null abgefallen ist (Drehz. < 10 min-¹).
   Man erkennt, daß es durch die erfindungsgemäße Lösung der Ansteuerung von zwei Elektrokraftstoffpumpen gelingt, durch die Zufallsauswahl die Laufzeiten auf beide Pumpen im wesentlichen gleich zu verteilen, wobei dann noch beide Pumpen bei stehendem Motor (Drehz. < 10 min-¹) abgeschaltet, jedoch schon bei Betätigung des Fahrpedals wieder eingeschaltet werden (Übergang vom Block II auf den Block I), wenn das Fahrpedal aus der Leerlaufposition bewegt wird (FFG' ≠ LL), wodurch die Regelstange (in diesem Fall bei einer mit EDC betriebenen Einspritzpumpe EP) schon in Sollposition ist bei Betätigen des Anlassers → erbesserter Kaltstart. Dabei ist das Umschalten auf die zweite EKP bei Defekt der ersten schon dadurch gegeben, daß bei einer hierdurch verursachten Fehlererkennung (der Regelweg-Istwert ist kleiner als der Regelweg-Sollwert) dann im Übergang vom Block III auf IV beide Elektrokraftstoffpumpen auf Fördern geschaltet werden.

## Patentansprüche

1. Betriebsverfahren unter Benutzung zweier Elektrokraftstoffpumpen, die eine Einspritzpumpe in einer selbstzündenden Brennkraftmaschine versorgen, bei dem die Kraftstoffzufuhr bestimmenden Regelweg-Sollwerte und Regelweg-Istwerte bestimmt werden,
bei dem beim Start, d. h. bei Drehzahlen unter einer Startwertgrenze, beide Elektrokraftstoffpumpen fördern ;
bei dem im Notfall, nachdem die Differenz Regelweg-Istwert minus Regelweg-Sollwert einen positiven Grenzwert überschritten hat, auf Absaugen mit beiden Elektrokraftstoffpumpen geschaltet wird ;
bei dem im Fehlerfall nachdem die besagte Differenz Regelweg-Istwert minus Regelweg-Sollwert einen negativen Grenzwert unterschritten hat, die nicht betriebene Elektrokraftstoffpumpe in Betrieb genommen wird ;
und bei dem außerhalb des Start-, Notfallzustandes und des Fehlerfalls lediglich eine Elektrokraftstoffpumpe unter zumindest annähemder Gleichverteilung der Elektrokraftstoffpumpenbetriebszeiten betrieben wird.

2. Verfahren nach Anspruch 1, dadurch gekennzeichnet, daß bei Förderung mittels einer Elektrokraftstoffpumpe die jeweils fördernde Elektrokraftstoffpumpe durch eine Zufallsauswahl bestimmt wird.

3. Verfahren nach Anspruch 1 oder 2, dadurch gekennzeichnet, daß beim Start, wenn beide Elektrokraftstoffpumpen fördern (I) dann beide Elektrokraftstoffpumpen abgeschaltet (11) werden, wenn die Drehzahl unter einer Mindestdrehzahl bleibt und das Fahrpedal für eine Wartezeit (AT) in der Leerlaufposition bleibt.

4. Verfahren nach Anspruch 3, dadurch gekennzeichnet, daß nach dem Abschalten beider Elektrokraftstoffpumpen beim Start auf Förderung beider Elektrokraftstoffpumpen (I) geschaltet wird, wenn die Drehzahl größer als die Mindestdrehzahl oder das Fahrpedal aus der Leerlaufposition heraus bewegt wird.

5. Verfahren nach einem der Ansprüche 1 bis 4, dadurch gekennzeichnet, daß bei Förderung mittels einer Elektrokrattstoffpumpe, dann auf Förderung durch beide Elektrokraftstoffpumpen (I) geschaltet wird, wenn die Drehzahl kleiner als die Mindestdrehzahl wird.

6. Verfahren nach einem der Ansprüche 1 bis 5, dadurch gekennzeichnet, daß aus dem Betriebszustand Absaugen durch beide Elektrokraftstoffpumpen (V) dann auf Förderung mittels einer Elektrokraftstoffpumpe (111) umgeschaltet wird, wenn der Regel-Istwert kleiner oder gleich dem Regelweg-Sollwert ist und die Drehzahl kleiner als ein vorgegebener unterer Drehzahlgrenzwert ist.

## Claims

1. Operating method employing two electrical fuel pumps which supply an injection pump in a self-ignition internal-combustion engine, whereby the desired control stroke values and actual control stroke values which determine the fuel supply are determined,
whereby during starting, that is to say at speeds below a limit starting value, both electrical fuel pumps deliver ;
whereby in case of emergency, after the difference of actual control stroke value minus desired control stroke value has exceeded a positive limit value, changeover occurs to aspiration by both electrical fuel pumps ;
whereby in case of a fault, after the said difference of actual control stroke value minus desired control stroke value has fallen below a negative limit value, the inoperative electrical fuel pump is brought into operation ;
and whereby apart from the starting state, the emergency state and the case of a fault only one electrical fuel pump is operated with at least approximately equal distribution of the electrical fuel pump operating times.

2. Method according to Claim 1, characterized in that, in the case of delivery by means of one electrical fuel pump, the respective delivering electrical fuel pump is determined by a random selection.

3. Method according to Claim 1 or 2, characterized in that during starting, when both electrical fuel pumps are delivering (I), both electrical fuel pumps are switched off (II) if the speed remains below a minimum speed and the accelerator pedal remains in the no-load position for a waiting time (AT).

4. Method according to Claim 3, characterized in that after both electrical fuel pumps are switched off during starting, delivery of both electrical fuel pumps (I) is switched on if the speed is higher than the minimum speed or the accelerator pedal is moved out of the no-load position.

5. Method according to one of Claims 1 to 4, characterized in that in the case of delivery by means of one electrical fuel pump, delivery by both electrical fuel pumps (I) is switched on if the speed is below the minimum speed.

6. Method according to one of Claims 1 to 5, characterized in that, from the service state of aspiration by both electrical fuel pumps (V), a changeover is made to delivery by means of one electrical fuel pump (III) if the actual control stroke value is smaller than or equal to the desired control stroke value and the speed is below a predetermined lower limit speed value.

## Revendications

1. Procédé de fonctionnement par utilisation de deux pompes électriques de carburant qui alimentent une pompe d'injection d'un moteur à combustion interne à. auto-allumage, dans lequel sont fixées des valeurs de consigne - voie normale déterminant l'amenée de carburant et des valeurs effectives - voie normale,
dans lequel au démarrage, c'est-à-dire à un nombre de tours en dessous d'une valeur limite de démarrage, les deux pompes électriques de carburant refoulent ;
dans lequel en cas d'urgence, après que la différence valeur réelle - voie normale moins valeur de consigne - voie normale a dépassé une valeur limite positive, les deux pompes électriques de combustible sont branchées en aspiration ;
dans lequel en cas de défaut, après que ladite différence valeur effective - voie normale moins valeur de consigne - voie normale est passée en dessous d'une valeur limite négative, la pompe électrique de carburant ne marchant pas est mise en service ;
et dans lequel en dehors des situations de démarrage, d'urgence et du cas de défaut, une seule pompe électrique de carburant est en service avec équipartition au moins approximative des temps de fonctionnement des pompes électriques de carburant.

2. Procédé selon revendication 1, caractérisé en ce que, pour le refoulement par une pompe électrique de carburant, la pompe électrique de carburant refoulante à chaque moment est déterminée par un choix aléatoire.

3. Procédé selon revendication 1 et 2, caractérisé en ce que, pendant le démarrage, quand les deux pompes électriques de carburant refoulent (I), ensuite les deux pompes électriques de carburant sont débranchées (II), si le nombre de tour reste en dessous d'un nombre de tours minimum et la pédale d'accélérateur reste dans la position de marche à vide pour un temps d'attente (AT).

4. Procédé selon revendication 3, caractérisé en ce que, après la mise hors circuit des deux pompes électriques de carburant pendant le démarrage, elles sont rebranchées sur refoulement, quand la vitesse de rotation est supérieure à la vitesse de rotation minima ou que la pédale d'accélérateur est déplacée de la position de marche à vide.

5. Procédé selon une des revendications 1 à 4, caractérisé en ce que, pendant le refoulement au moyen d'une pompe électrique de carburant, les deux pompes électriques de carburant sont alors branchées sur refoulement (I), si la vitesse de rotation devient plus petite que la vitesse minima.

6. Procédé selon une des revendications 1 à 5, caractérisé en ce que, à partir de la condition de marche en aspiration des deux pompes électriques de carburant (V) pour établir le refoulement au moyen d'une 'pompe électrique de refoulement (lll), le changement de connection se fait, quand la valeur réelle - voie normale est plus petite ou égale à la valeur de consigne - voie normale et que la vitesse de rotation est plus petite qu'une vitesse de rotation limite inférieure donnée.
